# FASCICULE DE BREVET EUROPEEN

(11) **EP 1 351 103 B1**
(45) Date de publication et mention de la délivrance du brevet: **30.07.2008**
(21) Numéro de dépôt: 02006342.6
(22) Date de dépôt: 21.03.2002
(51) Int. Cl.: G04B 17/04

(54) **Balancier muni d'un dispositif de réglage**
Unruh mit Verstellmechanismus
Balance wheel with adjusting mechanism

(43) Date de publication de la demande: 08.10.2003
(73) Titulaire: Chopard Manufacture SA, 2114 Fleurier (CH)
(72) Inventeur: Scheufele, Karl-Friedrich, 1197 Prangins (CH)
(74) Mandataire: Micheli, Michel Pierre

(56) Documents cités:
- CH-A- 261 431
- GB-A- 845 773

## Description

La présente invention a pour objet un balancier pour mouvement d'horlogerie muni d'un dispositif de réglage de son inertie permettant d'ajuster sa fréquence d'oscillation.

La plupart des balanciers de ce type comportent des vis de réglage vissées radialement dans la serge du balancier à partir de l'extérieur de celle-ci. Le brevet CH 196.706 décrit un tel balancier. Ces balanciers à vis de réglage radiales présentent des inconvénients qui sont principalement la difficulté de garantir un réglage établi au cours du fonctionnement du mouvement, l'une ou l'autre des vis pouvant se dévisser partiellement ou totalement ; la difficulté d'accès aux vis pour effectuer le réglage de l'inertie du balancier et la friction importante du périmètre du balancier avec l'air, les vis provoquant des turbulences et frictions qui nuisent au bon fonctionnement et à la régularité du balancier.

On connaît encore du brevet GB-845.773 des balanciers présentant dans leur face inférieure des vis de réglage dont la masse est excentrée par rapport à leur axe de rotation. Si le réglage du balancier est facilité par l'accessibilité des vis à partir d'une de ses faces plutôt que par sa périphérie, les vis débordent de la serge du balancier provoquant des turbulences et un freinage nuisant au bon fonctionnement de ce balancier. De plus, il est également difficile d'assurer le positionnement désiré des vis au cours du temps de sorte qu'un déréglage du balancier n'est pas exclu.

Du document CH-280.067 on connaît un balancier dont la serge est munie d'évidements débouchant sur sa face supérieure, une goupille étant chassée dans la serge au milieu de chaque évidement. Les masses d'équilibrage sont engagées à force sur ces goupilles et permettent suivant leur orientation angulaire de modifier l'inertie du balancier. Ici également, les évidements débouchent latéralement de la serge et les masses d'équilibrage débouchent hors de celle-ci induisant des perturbations aérodynamiques perturbant la marche du balancier. De plus, l'usinage des évidements et le chassage des goupilles dans la serge sont des opérations délicates et onéreuses.

Enfin, on connaît du document CH-125.520 un balancier muni de vis de réglage vissées dans la face supérieure de la serge. Des rondelles peuvent être placées entre la serge et la tête d'une ou plusieurs vis pour assurer le réglage. Dans ce cas, il faut procéder à des taraudages dans la serge et le réglage ne peut se faire que par pas discrets, adjonction d'une ou plusieurs rondelles, ce qui n'est pas suffisamment précis.

On connaît enfin du document CH-261.431 un balancier pour mouvement d'horlogerie muni d'un dispositif de réglage de son inertie pour ajuster sa fréquence d'oscillation, comprenant une serge de forme circulaire, reliée par des bras radiaux à un moyeu et comportant des logements débouchant sur l'une de ses faces, et des masselottes introduites dans ces logements par déformation élastique, ces masselottes étant maintenues dans la position angulaire désirée à l'intérieur des logements correspondants par friction due à l'élasticité propre de ces masselottes.

La présente invention a pour but la réalisation d'un balancier muni d'un dispositif de réglage précis et continu, facile tant à réaliser qu'à régler et ne provoquant qu'un minimum de perturbations aérodynamiques lors du mouvement oscillant du balancier.

La présente invention a pour objet un balancier notamment pour mouvement d'horlogerie muni d'un dispositif de réglage de son inertie pour ajuster sa fréquence qui tend à réaliser les buts énoncés ci-dessus et à obvier aux inconvénients énumérés ci-dessus des dispositifs existants. Le balancier selon l'invention se distingue par les caractéristiques énumérées à la revendication 1.

Le dessin annexé illustre schématiquement et à titre d'exemple une forme d'exécution du balancier pour mouvement d'horlogerie muni d'un dispositif de réglage selon l'invention.
La figure 1 est une vue en plan de dessus du balancier selon l'invention.
La figure 2 en est une coupe suivant la ligne A-A de la figure 1.
La figure 3 est une vue en perspective partielle à plus grande échelle du balancier.

Le balancier pour mouvement d'horlogerie notamment, muni d'un dispositif de réglage de son inertie permettant de régler la fréquence d'oscillation dudit balancier, comporte une serge 1 annulaire, de forme circulaire ou cylindrique droite, reliée par des bras radiaux 2 à un moyeu 3. Dans l'exemple illustré, le balancier comporte quatre bras mais il pourrait en comporter un nombre différent, par exemple deux ou six.

Les bras 2 sont de préférence moins épais que la serge 1 comme illustré au dessin. La liaison entre les bras 2 et la serge 1 est réalisée par des courbes continues provoquant le moins possible de perturbations aérodynamiques lors des oscillations du balancier. La serge 1 présente une forme circulaire sans aucune partie saillante, que ce soit dessus, dessous, à l'intérieur ou à l'extérieur de sorte que les perturbations dues au frottement dans l'air lors des mouvements du balancier sont réduites au minimum possible.

La serge circulaire 1 présente à ses intersections avec les bras radiaux 2 une plus forte largeur, ce qui permet d'y pratiquer un logement circulaire 4 ouvert sur l'une des faces du balancier, de préférence sa face supérieure 5. Le fond de ce logement 4 est muni d'un trou ou passage traversant 6 débouchant sur l'autre face, la face inférieure de préférence, de la serge 1 du balancier.

Ce balancier comporte encore des masselottes de réglage 7 présentant vues en plan la forme générale d'un U, inscrit dans un cercle d'un diamètre correspondant au diamètre des logements 4 ou légèrement supérieur. Ainsi, ces masselottes 7 peuvent être introduites à force dans les logements 4 et sont entièrement noyées dans ces logements, ce qui évite tout frottement avec l'air lors des oscillations du balancier. Lors de cette introduction des masselottes 7 dans les logements, ces masselottes se déforment élastiquement et sont ainsi maintenues par friction dans leur position angulaire dans les logements 4 sous l'effet de l'élasticité propre des masselottes 7.

A l'aide d'un outil s'introduisant dans la fente des masselottes 7, il est possible de les faire pivoter dans les logements 4 pour régler l'inertie du balancier. La largeur de la fente 8 des masselottes 7 est inférieure au diamètre du passage 6 de sorte qu'il est possible à l'aide d'un poinçon engagé dans les trous 6 de dégager la masselotte 7 de son logement 4.

Le balancier ainsi réalisé ne comporte aucune saillie ni sur sa périphérie externe ou interne ni sur ses faces supérieure ou inférieure, les masselottes 7 étant entièrement noyées dans les logements. Ainsi, la forme extérieure du balancier est simple et continue, lisse et sans aspérités et permet de réduire considérablement les effets du frottement ou de l'écoulement de l'air autour du balancier lors de ses oscillations.

Il est à remarquer que le réglage de la marche diurne de la montre s'effectue en tournant les masselottes sur elles-mêmes dans leur logement 4 dans une plage de réglage de 360°, ce qui fait varier le moment d'inertie du balancier. Quel que soit le réglage, donc la position des masselottes 7, le frottement de l'air provoqué par les oscillations du balancier reste constant et n'influence pas la marche de celui-ci.

L'usinage du balancier est simple et ne nécessite que des perçages et des fraisages. Le réglage de la position des masselottes 7 dans les évidements 4 est aisé car elles sont accessibles depuis la face supérieure du balancier et ne sont fixées dans ces logements que par des forces élastiques de fixation dues à l'élasticité propre de ces masselottes 7.

Le balancier décrit permet donc d'atteindre les buts énoncés et d'obvier aux inconvénients des réalisations antérieures, notamment du fait que ses faces supérieure et inférieure de même que sa périphérie sont lisses et exemptes de saillies et que les masselottes de réglage sont entièrement noyées dans des logements prévus dans la serge.

## Revendications

1. Balancier, notamment pour mouvement d'horlogerie, muni d'un dispositif de réglage de son inertie pour ajuster sa fréquence d'oscillation, comprenant une serge (1) de forme circulaire, reliée par des bras radiaux (2) à un moyeu (3), cette serge comportant des logements (4) débouchant sur l'une de ses faces, et des masselottes (7) introduites dans ces logements (4) par déformation élastique, ces masselottes (7) étant maintenues dans la position angulaire désirée à l'intérieur des logements correspondants (4) par friction due à l'élasticité propre de ces masselottes (7); **caractérisé par le fait que** la serge (1) est exempte de parties saillantes; que les logements (4) sont situés à l'intersection de chaque bras (2) avec la serge (1); que les masselottes (7) présentent la forme d'un U; et que le fond des logements (4) comporte un passage (6) débouchant sur l'autre face de la serge (1).

2. Balancier selon la revendication 1, **caractérisé par le fait qu'**il comporte un nombre pair de bras (2).

3. Balancier selon la revendication 1 ou la revendication 2, **caractérisé par le fait que** les masselottes (7) de réglage peuvent être positionnées dans les logements (4) dans une position angulaire désirée à l'intérieur d'une plage de réglage de 360°.

4. Balancier selon l'une des revendications précédentes, **caractérisé par le fait que** la distance entre les branches des masselottes (7) en forme de U est inférieure à la dimension des passages (6).

## Claims

1. Balance wheel, particularly for a timepiece movement, provided with an adjustment device for its inertia to adjust the frequency of oscillation, comprising a rim (1) of circular shape, connected by radial arms (2) to a hub (3); the rim (1) comprising recesses (4) opening on one of its surfaces and balance weights (7) having a general U shape introduced into these recesses (4) by resilient deformation, these balance weights (7) being held in the desired angular position within corresponding recesses (4) by friction due to the resilience of these balance weights (7) themselves; **characterized by** the fact that the rim (1) has no saillant parts; that the recesses (4) are located at the intersection of each arms (2) with the rim (1); that the balance weights (7) are U shaped; and that the recesses (4) comprise a passage (6) opening on the other side of the rim (1).

2. Balance wheel according to claim 1, **characterized by** the fact that it comprises an even number of arms (2).

3. Balance wheel according to claim 1 or claim 2, **characterized by** the fact that the adjusting balance weights (7) can be positioned in recesses (4) in a desired angular position over an adjustment range of 360°.

4. Balance wheel according to one of the preceding claims, **characterized by** the fact that the distance between the legs of the balance weights (7) of U shape is less than the dimension of the passages (6).

## Patentansprüche

1. Unruh insbesondere für ein Uhrwerk, mit einem Verstellmechanismus für ihre Trägheit versehen, um ihre Schwingungsfrequenz anzupassen, mit einem kreisrunden Radkranz (1), der über radiale Arme (2) mit einer Nabe (3) verbunden ist, wobei dieser Radkranz Lager (4) aufweist, die auf einer seiner Seiten münden, und kleine Gewichte (7) durch elastische Verformung in diese Lager (4) eingeführt und durch die diesen Gewichten (7) eigene Elastizität in der gewünschten Winkellage innerhalb der betreffenden Lager (4) gehalten werden; **dadurch gekennzeichnet, dass** der Radkranz (1) keine hervorstehenden Abschnitte aufweist; dass sich die Lager (4) am Schnittpunkt jedes Armes (2) mit dem Radkranz (1) befinden; dass die Gewichte (7) U-förmig sind; und dass der Boden der Lager (4) einen Durchgang (6) aufweist, der auf der anderen Seite des Radkranzes (1) mündet.

2. Unruh nach Anspruch 1, **dadurch gekennzeichnet, dass** sie eine gerade Anzahl von Armen (2) aufweist.

3. Unruh nach Anspruch 1 oder Anspruch 2, **dadurch gekennzeichnet, dass** die Verstellgewichte (7) in den Lagern (4) innerhalb einer Verstellspanne von 360° in einer gewünschten Winkelstellung positioniert werden können.

4. Unruh nach einem der vorangehenden Ansprüche, **dadurch gekennzeichnet, dass** der Abstand zwischen den Schenkeln der U-förmigen Gewichte (7) geringer als die Abmessung der Durchgänge (6) ist.
